# DEMANDE DE BREVET EUROPEEN

(11) **EP 4 582 686 A1**
(43) Date de publication de la demande: **09.07.2025**
(21) Numéro de dépôt: 24222294.1
(22) Date de dépôt: 20.12.2024
(51) Int. Cl.: F03B 13/08

(54) **SYSTÈME DE PRODUCTION D'ÉNERGIE ÉLECTRIQUE POUR OUVRAGES D'ART FLUVIAUX ET HALIEUTIQUE**

(30) Priorité: 27.12.2023 FR 2315359
(71) Demandeur: Reyes, François, 47240 Bon-Encontre (FR)
(72) Inventeur: Reyes, François, 47240 Bon-Encontre (FR)
(74) Mandataire: Ipside

(57) **Abrégé**

Système (100, 200) de production d'énergie électrique pour ouvrage d'art fluvial et halieutique (900a, 900b) comportant principalement une unité (10, 20) de production d'énergie électrique et un moyen de fixation (11, 21) dudit système audit ouvrage, ladite unité comportant une prise d'eau (101, 201), un conduit d'écoulement (102, 202), au moins une turbine hydroélectrique (103, 203), une sortie d'eau (109, 209), ledit moyen de fixation comportant deux inserts (111, 121) destinés à installer le système (100, 200) dans ledit ouvrage sans nouvelles constructions ni fondations; et que ledit système, lorsqu'il est dans une configuration dite hors exploitation, autorise une navigation sans entrave au niveau dudit ouvrage.

## Description

### Domaine technique

La présente invention appartient au domaine des dispositifs hydroélectriques de production d'électricité sur des cours d'eau.

Notamment, la présente invention concerne plus particulièrement un système sous forme de porte d'écluse ou de barge flottante comprenant une turbine ou une vis d'Archimède hydroélectrique servant à produire de l'énergie électrique au niveau des écluses ou des différents ouvrages d'art fluviaux et halieutique.

La présente invention trouve une application directe dans la modernisation des ouvrages d'art fluviaux, et plus particulièrement dans la production d'énergie électrique.

### Etat de la technique

Les écluses ont joué un rôle important dans le développement de la navigation fluviale en France, en Europe et dans le monde depuis des siècles.

En France, les premières écluses connues remontent à l'époque romaine. Cependant, c'est au Moyen Âge que leur utilisation s'est généralisée, notamment pour faciliter le transport des marchandises sur les fleuves et les rivières. Au cours des siècles suivants, de nombreuses écluses ont été construites sur les principaux cours d'eau du pays, comme la Seine, la Loire ou encore le Rhône.

En Europe, les écluses ont également joué un rôle important dans le développement de la navigation fluviale. Les premières écluses ont été construites en Allemagne au XIIIe siècle, sur le canal de Stecknitz, qui reliait la mer Baltique à la ville de Lübeck. Au fil des siècles, de nombreux autres canaux ont été construits en Europe, notamment en Belgique, aux Pays-Bas et en Grande-Bretagne, nécessitant la construction d'un grand nombre d'écluses.

Aujourd'hui, les écluses continuent d'être utilisées pour faciliter le transport des marchandises et le tourisme fluvial en France et en Europe. De nombreuses écluses ont été modernisées pour répondre aux besoins actuels de la navigation fluviale. L'installation de systèmes de production d'énergie électrique au niveau des barrages, des écluses, les dispositifs de nettoyage par chasse d'eau est devenue une pratique de plus en plus courante ces dernières années, notamment en raison des enjeux environnementaux et de la nécessité de développer des sources d'énergie renouvelable.

Le principe de ces installations est relativement simple : l'énergie potentielle de l'eau retenue par l'écluse lorsqu'elle est en amont est convertie en énergie électrique au moment où l'eau est libérée pour permettre le passage des bateaux. Cette énergie peut ensuite être utilisée pour alimenter les installations de l'écluse elle-même, ou pour être revendue sur le réseau électrique.

L'histoire de l'installation de systèmes de production d'énergie électrique au niveau des barrages remonte à la fin du 19ème siècle, avec la mise en place de centrales hydroélectriques pour alimenter les villes en électricité. Cependant, ce n'est que plus récemment que cette pratique s'est généralisée au niveau des écluses.

En France, par exemple, plusieurs systèmes de production d'énergie électrique ont été installés ces dernières années sur les différents cours d'eau du pays, avec des installations de différentes tailles et capacités.

Le document EP3209881A2 décrit une turbine hydraulique comprenant un stator et un rotor, caractérisé par le fait que le stator est formé par un tube de préférence cylindrique, dans lequel débouche au moins une conduite d'arrivée d'eau, et que le rotor est formé par au moins une roue à aubes montée de manière sensiblement étanche sur l'extérieur dudit tube, à rotation autour de l'axe de ce dernier, au moins une fenêtre de passage étant ménagée à travers la paroi dudit tube et débouchant directement sur au moins une aube de la roue à aubes en formant, avec ladite aube, un chemin sensiblement étanche au niveau de la transition entre le stator et ladite aube de façon à permettre l'écoulement de l'eau dans ledit chemin, du stator au rotor, jusqu'à l'extrémité libre de ladite aube.

Le document EP1975404A1 décrit un système de récupération d'énergie hydraulique d'au moins une partie d'un débit d'eau traversant un barrage de régulation du niveau d'eau d'un bief amont d'une écluse. Ce système de récupération d'énergie comporte au moins une roue à aubes, au moins un générateur électrique, et une transmission hydraulique comportant au moins une pompe hydraulique couplée à ladite roue à aubes, au moins un moteur hydraulique couplé audit générateur électrique, un circuit hydraulique reliant lesdits pompe et moteur hydrauliques, et des moyens de régulation de vitesse, de préférence électroniques, dudit moteur hydraulique permettant de maintenir une vitesse constante dudit moteur hydraulique à des vitesses variables de la roue d'aubes.

Le document WO2016064209A1 décrit un système de production d'énergie flottant utilisant une unité de production d'énergie flottante, qui est installé sur un cours d'eau et comprend une pluralité d'unités de production d'énergie flottantes, et est disposé autour d'un banc sur lequel une pluralité de portes d'écluse sont formées et autour d'au moins une porte d'écluse du banc, et générant de l'électricité en utilisant la pression hydraulique de l'eau drainée en passant à travers la porte d'écluse, l'unité de production d'énergie flottante comprenant : une partie coque, une pluralité de parties de production d'énergie, au moins trois câbles d'ancrage qui raccordent la partie coque à une partie inférieure, et un élément d'ancrage qui est raccordé aux câbles d'ancrage et est fixé à la partie inférieure; une sous-station, une station de transmission d'énergie, et une station de distribution d'énergie, les parties de production d'énergie, comprenant : une tige de raccordement, un corps principal de production d'énergie, une aube verticale, une aube horizontale, une vis, une trappe de travail, un support, et un passage de mouvement.

L'installation de systèmes de production d'énergie électrique au niveau des écluses, et plus généralement au niveau d'ouvrages d'arts fluviaux existants, présente de nombreux avantages, notamment la possibilité de produire de l'énergie renouvelable à partir de ressources locales, ainsi que la réduction des émissions de gaz à effet de serre. Cependant, ces installations présentent également des défis techniques et financiers, notamment en termes de maintenance et de coûts d'investissement.

De plus, ces nouvelles solutions répondront au besoin croissant d'énergie renouvelable pérenne pour les décennies à venir, tout en respectant les directives écologiques ainsi qu'en garantissant le bon fonctionnement des voies navigables. Enfin, la réglementation interdit toute nouvelle construction fixe ayant une nouvelle emprise dans le lit de la rivière. C'est le cas, à titre d'exemple, de certains cours d'eau classés zone Natura 2000, dont leur but est d'assurer le bon état de conservation de certains habitats et espèces (animales et végétales) qui sont considérés comme menacés, vulnérables ou rares.

### Présentation de l'invention

La présente invention propose alors une solution d'un système de production d'énergie électrique comprenant au moins une turbine ou une vis d'Archimède hydroélectrique qui s'adapte à aisément à un ouvrage d'art fluvial sans nécessiter de constructions nouvelles.

La présente invention vise alors un système de production d'énergie électrique pour ouvrage d'art fluvial et halieutique comportant principalement une unité de production d'énergie électrique et un moyen de fixation dudit système audit ouvrage, ladite unité comportant une prise d'eau, un conduit d'écoulement, au moins une turbine hydroélectrique, une sortie d'eau. Le système de production d'énergie électrique est remarquable en ce que le moyen de fixation comporte deux inserts destinés à installer ledit système dans l'ouvrage d'art fluvial et halieutique sans nouvelles constructions ni fondations; et que ledit système, lorsqu'il est dans une configuration dite hors exploitation, autorise une navigation sans entrave au niveau dudit ouvrage.

Avantageusement, la prise d'eau du système de production comporte un système de filtration.

De manière avantageuse, le système de filtration est rotatif ou translatif.

Selon une caractéristique particulière de l'invention, la prise d'eau comprend en outre un clapet.

Selon une autre caractéristique particulière de l'invention, l'unité de production d'énergie électrique est une porte écluse.

Avantageusement, un fond du moyen de fixation comprend une encoche dans laquelle se trouve un obturateur mobile reposant sur système de ressort. Avantageusement, une liaison pivot verticale de l'unité comporte au moins une roue reposant sur un coin présentant une pente.

Avantageusement, l'unité de production comprend en outre au moins une vanne pelle.

De manière avantageuse, l'unité de production d'énergie électrique est une barge flottante.

Enfin, la présente invention a également pour objet un ouvrage d'art fluvial comprenant un système de production d'énergie électrique tel que décrit préalablement.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés.

### Présentation des dessins

Les figures sont données à titre purement illustratif pour une meilleure compréhension de l'invention sans en limiter la portée. Les différents éléments peuvent être représentés de manière schématique et ne sont pas nécessairement à la même échelle. Sur l'ensemble des figures, les éléments identiques ou équivalents portent la même référence numérique.

Il est ainsi illustré en :
[Fig. 1] : une vue en aval et en perspective d'un système de production d'énergie électrique installé sur un ouvrage d'art fluvial, selon un premier mode de réalisation de l'invention ;
[Fig. 2] : une vue en aval et en perspective du système de production d'énergie électrique installé sur un ouvrage d'art fluvial, selon le premier mode de réalisation de l'invention, et en configuration de production ;
[Fig. 3A] : une vue arrière et en perspective du système de production d'énergie électrique, selon le premier mode de réalisation de l'invention ;
[Fig. 3B] : une vue arrière d'une unité de production du système de production d'énergie électrique, selon le premier mode de réalisation de l'invention ;
[Fig. 3C] : une vue avant de l'unité de production du système de production d'énergie électrique, selon le premier mode de réalisation de l'invention ;
[Fig. 4] : une vue en coupe d'un fond d'un moyen de fixation du système de production d'énergie selon un mode de réalisation, en (A) sans l'unité de production, en (B), avec l'unité de production ;
[Fig. 5] : trois vues partielles du système de production d'énergie selon un autre mode de réalisation, en (A) vue de côté lorsque le système est ouvert, en (B) en vue de perspective lorsque le système est entrouvert, en (C) en vue de côté lorsque le système est fermé ;
[Fig. 6] : une vue de côté et en perspective d'un système de production d'énergie électrique installé sur un ouvrage d'art fluvial, selon un second mode de réalisation de l'invention ;
[Fig. 7] : une vue avant et en perspective du système de production d'énergie électrique, selon le second mode de réalisation de l'invention ;
[Fig. 8] : une vue en aval et en perspective du premier système de production d'énergie électrique installé sur un autre type d'ouvrage d'art fluvial ;
[Fig. 9] : une vue en aval et en perspective du second système de production d'énergie électrique installé sur un autre type d'ouvrage d'art fluvial.

### Description détaillée de modes de réalisation

Il convient de noter que certains éléments techniques bien connus de l'homme du métier sont ici décrits pour éviter toute insuffisance ou ambiguïté dans la compréhension de la présente invention.

Dans le mode de réalisation décrit ci-après, on fait référence à un système de production d'énergie électrique installé sur un ouvrage d'art fluvial comprenant au moins une turbine hydroélectrique. Le système de production d'énergie électrique s'installe directement sur le bâti de l'ouvrage d'art fluvial, limitant ainsi les travaux liés à son intégration.

Avantageusement, le système de production d'énergie fluvial est apte à être installé sur différents types d'ouvrage d'art fluvial tels que des écluses, des ponts, des barrages, des biefs.

Son installation en est grandement facilitée, car le système réutilise des éléments déjà présents dans les bâtis des ouvrages d'arts fluviaux afin d'être fixé, en comparaison avec d'autres types équipements qui nécessitent de nouvelles constructions fixes afin d'être implantés dans les cours d'eau.

De plus, l'installation est mise en oeuvre rapidement, limitant le temps d'arrêt de l'écluse à deux ou trois journées maximums.

La figure 1 représente une vue en aval et en perspective d'un système 100 de production d'énergie électrique installé sur un ouvrage d'art fluvial 900a, selon un premier mode de réalisation de l'invention. Dans la figure 1, le système 100 est en configuration hors exploitation , c'est-à-dire qu'il ne produit pas d'énergie électrique.

Dans ce mode préféré de réalisation, l'ouvrage d'art fluvial 900a est une écluse permettant la navigation d'embarcations sur un cours d'eau 800, sans que cela ne présente une limite à la présente invention.

Dans ce premier mode de réalisation, le système 100 comprend principalement une unité 10 de production d'énergie électrique, fixée à un bâti 90a de l'ouvrage d'art fluvial 900a en utilisant un moyen de fixation 11, prenant en partie place dans des rainures de batardeau 93a situées au niveau du bâti, de part et autre du canal 80 du cours d'eau 800, c'est-à-dire sur chacune des rives 81.

Comme le montre la figure 3A, l'unité 10 de production d'énergie électrique est préférablement rotative.

Dans un autre mode de réalisation, l'unité 10 de production d'énergie électrique est coulissante verticalement ou horizontalement et son moyen de fixation 11 est également maintenu au niveau de l'ouvrage d'art fluvial au moyen des rainures de batardeau 93a ou d'au moins un ancrage de type glissière (non représenté ici). Dans un mode de réalisation particulier de l'invention, l'unité 10 de production d'énergie électrique vient en remplacement d'une porte écluse dite « guillotine ». Préférablement, et pour ce mode de réalisation particulier, l'unité 10 de production d'énergie électrique comporte un système de coulissement vertical logé dans le au moins un ancrage de type glissière. Le système de coulissement vertical est apte à translater verticalement l'unité 10 de production d'énergie électrique :
- soit d'une position dite « fermée » dans laquelle ladite unité effectue une retenue d'eau partielle tout en permettant la production d'énergie électrique ;
- soit d'une position dite « ouverte » dans laquelle ladite unité ne présente aucune résistance à l'écoulement de l'eau et ne produit par d'énergie électrique.

L'homme du métier est également en capacité d'adapter l'unité 10 de production d'énergie électrique à d'autres configurations d'ouvrage d'art fluvial 900a.

De nouveau, le système 100 s'installe donc sans nécessiter de nouvelles constructions fixes, ledit système réexploitant pour se fixer des éléments du bâti 90a, notamment les rainures de batardeau 93a ou tout autre type de bâtis déjà présents.

La figure 2 représente une vue en aval et en perspective du système 100 de production d'énergie électrique installé sur un ouvrage d'art fluvial 900a, selon le premier mode de réalisation de l'invention, ledit système étant cette fois-ci en configuration d'exploitation.

L'unité 10 de production d'énergie électrique 10 étant verrouillée dans le moyen de fixation 11, le niveau d'eau du canal 80 est alors supérieur en amont de ladite porte. L'unité 10 de production d'énergie électrique comporte une prise d'eau (non visible ici) par laquelle l'eau du canal 80 s'engouffre pour ensuite être évacué au niveau d'une sortie d'eau 109.

La figure 3A représente une vue arrière et en perspective du système 100 de production d'énergie électrique, selon le premier mode de réalisation de l'invention. Le système 100 de production d'énergie électrique comprend donc l'unité 10 ainsi que le moyen de fixation 11, maintenant ledit système dans l'ouvrage d'art fluvial 900a.

L'unité 10 de production d'énergie électrique comprend une prise d'eau 101, un conduit d'écoulement 102, une turbine hydroélectrique 103, une liaison pivot verticale 105, au moins une vanne pelle 107 et la sortie d'eau 109 pour répondre aux besoins du fonctionnement de l'écluse.

Dans un mode de réalisation particulier, la prise d'eau 101 comporte un système de filtration 1011 qui est adapté en fonction des sites d'installation du système 100 et qui dépend des contraintes techniques ou environnementales dudit site.

Dans un mode de réalisation particulier, le système de filtration 1011 est rotatif ou translatif afin de déblayer automatiquement les objets qui sont charriés dans le canal 80.

Dans un autre mode de réalisation particulier, le système 100 comporte un clapet (non représenté ici) pour notamment faciliter le passage de crue ou vidanger partiellement l'eau contenue en amont dudit système, mais aussi pour évacuer les objets présentant un grand volume (arbres, troncs d'arbres, etc.).

Enfin, dans un mode de réalisation particulier, la prise d'eau 101 ne comporte pas de système de filtration 1011.

Une fois l'eau engouffrée dans la prise d'eau 101, celle-ci est canalisée dans le conduit d'écoulement 102. L'énergie cinétique et l'énergie potentielle contenues dans le flux d'eau ainsi créé vont en partie être converties en énergie électrique au moyen de la turbine hydroélectrique 103. Le flux d'eau est ensuite évacué via la sortie d'eau 109 située à l'arrière de l'unité 10.

L'homme du métier est en capacité de dimensionner et d'intégrer la turbine hydroélectrique 103 qui est la mieux adaptée au potentiel énergétique du site d'installation. Le dimensionnement est notamment réalisé au moyen d'abaque qui fournissent le potentiel énergétique d'un site, en fonction du débit du canal 80 ainsi que de la hauteur de chute entre la prise d'eau 101 et la sortie d'eau 109.

Les vannes pelles 107 sont quant à elles fermées quand l'ouvrage d'art fluvial 900a ne nécessite pas de faire transiter une embarcation. L'ouverture des vannes pelles 107 permet en revanche de réaliser la vidange ainsi que l'équilibrage de l'écluse pour permettre et faciliter sa manoeuvrabilité lorsque qu'une embarcation franchi ledit ouvrage. Les vannes pelles 107 sont soient pilotées hydrauliquement, mécaniquement et /ou électriquement, et cela au moyen d'un mouvement translatif réalisé de bas en haut le long d'un axe vertical.

Le moyen de fixation 11 comporte quant à lui deux encoches 111 qui s'insère dans les rainures de batardeau 93a du bâti 90a de l'ouvrage d'art fluvial 900a, d'éléments de reprise d'effort 112, ainsi qu'un fond 113, réalisant l'étanchéité en bas de l'unité 10.

Avantageusement, dans un mode de réalisation non représenté ici, l'unité 10 se verrouille également au niveau du fond 113 du moyen de fixation 11, ce verrouillage permet à l'unité 10 de résister à de plus forte pression d'eau s'appliquant sur sa face avant.

Avantageusement, le système 100 de production d'énergie électrique est autonome dans ses manoeuvres afin de garantir le passage des embarcations à tout moment.

De plus, la fermeture ainsi que l'ouverture de l'unité 10 sont réalisées tout aussi bien au moyen un moteur électrique, d'un moteur hydraulique (non représentés ici) ou manuellement, et installés au niveau de la liaison pivot verticale 105. Une communication du système 100 avec le dispositif Vigicrues de surveillance du risque de crues des principaux cours d'eau permet de mettre en position de garage l'unité 10 afin de laisser la crue passer, et de préserver ladite unité d'éventuels dommages.

Par ailleurs, les loquets verrouillant l'unité 10 en configuration de production, telle que représentée à la figure 2, sont soit pilotables à distance, soit manoeuvrable manuellement.

La figure 3B et la figure 3C représentent respectivement une vue arrière et une vue avant de l'unité 10 du système 100 de production d'énergie électrique, selon le premier mode de réalisation de l'invention.

La figure 4 représente un mode de réalisation particulier dans lequel le fond 113 comprend une encoche 1133, représentée en trait pointillé, et dans laquelle l'unité 10 se loge lorsque celle-ci est position de fermeture. Ainsi, les efforts qui s'appliquent au niveau de l'unité 10 sont mieux repris, et nous obtenons une meilleure étanchéité dans cette partie du système 100. Afin de limiter l'obstruction de l'encoche 1133 lorsque l'unité 10 n'est pas en position de fermeture (figure 4 en (A)), un obturateur mobile 1131 reposant sur système de ressort 1132 est positionné à l'intérieur de ladite encoche. La présence de l'obturateur mobile 1131 empêche ainsi le dépôt de branches, cailloux et autres débris dans l'encoche 1133, tout en permettant l'insertion de l'unité 10 (figure 4 en (B)).

La figure 5 représente un autre mode de réalisation particulier dans lequel la liaison pivot verticale 105 de l'unité 10 comporte au moins une roue 1052 qui repose sur un coin 1051 présentant une pente P, représentée en trait pointillé. Lorsque l'unité 10 est en mouvement, du fait de la pente P du coin 1051, la position verticale de ladite unité est modifiée de telle sorte que ladite unité puisse directement reposer sur le fond 113 lorsque ladite unité est position de fermeture (voir figure 5 en (C)), mais aussi de faciliter la rotation de ladite unité afin qu'elle soit en position d'ouverture (voir figure 5 en (A)). Autrement dit, en fonction de sa position angulaire *a* (voir figure 5 en (B)), la position verticale *h* de l'unité 10 varie d'une hauteur de quelques centimètres lorsqu'elle est en position d'ouverture, à quelques millimètres lorsqu'elle est en position de fermeture.

Avantageusement, ce mode de réalisation ce combine à celui décrit précédemment.

La figure 6 représente une vue de côté et en perspective d'un système 200 de production d'énergie électrique installé sur l'ouvrage d'art fluvial 900a, selon un second mode de réalisation de l'invention.

Le système 200 de production d'énergie électrique comporte une unité 20 de production d'énergie électrique, un moyen de fixation 20 au bâti 90a de l'ouvrage d'art fluvial 900a.

Dans ce mode de réalisation, l'unité 20 de production d'énergie électrique est une barge flottante qui se leste ou se déleste d'eau afin de modifier sa ligne de flottaison en fonction de l'usage qui en est fait.

Comme le montre la figure 6, l'unité 20 de production d'énergie électrique est installée et maintenue dans le canal 80 du cours d'eau 800 grâce aux moyens de fixation 21, qui relie ladite unité au moyen d'au moins un câble 212a-b à deux encoches 211 insérées dans les rainures de batardeau 93a du bâti 90a.

Dans un mode de réalisation particulier, l'unité 20 de production d'énergie électrique se positionne sur un des bords du canal 80, en étant retenue par les deux câbles 212a-b, dont les longueurs diffèrent.

Ainsi, lorsque l'unité 20 de production d'énergie électrique est à l'arrêt, ladite unité n'empêche pas des embarcations de naviguer sur le canal 80.

La figure 7 représente une vue avant et en perspective du système 200 de production d'énergie électrique, selon le second mode de réalisation de l'invention.

L'unité 20 de production d'énergie électrique comporte une prise d'eau 201, un conduit d'écoulement 202, une turbine hydroélectrique 203, une sortie d'eau 209, deux joints d'étanchéité 24.

Préférablement, la turbine hydroélectrique 203 est une turbine à vis d'Archimède car la hauteur de chute entre la prise d'eau 201 et la sortie d'eau 209 est faible, en comparaison avec celles du système 100 de production d'énergie électrique représenté aux figures 1, 2 et 3A-C.

Ainsi, la présente invention s'adapte à la majorité des cours d'eau 800 pour produire de l'électricité quel que soit les conditions de débit et de profondeur desdits cours d'eau.

Dans un mode de réalisation particulier, la prise d'eau 201 comporte un système de filtration 2011 qui est adapté en fonction des sites d'installation du système 200 et qui dépend des contraintes techniques ou environnementales dudit site.

Dans un mode de réalisation particulier, le système de filtration 2011 est rotatif afin de déblayer automatiquement les objets qui sont charriés dans le canal 80.

Les joints d'étanchéité 24 sont statiques ou leur volume s'ajuste par gonflage d'air pour adapter la pression que lesdits joints exercent sur les encoches 211 lorsque ladite unité est en position de production d'énergie électrique.

Par ailleurs, et dans un mode particulier de ce mode de réalisation, les encoches 211 comportent également des joints d'étanchéités sur leur hauteur afin d'obtenir une plus forte étanchéité.

Afin de se positionner dans le canal 80, l'unité 20 comporte un moteur 215 qui enroule et déroule les câbles 212a-b.

Avantageusement, les systèmes 100 et 200 s'adaptent également au cours d'eau, ou écoulements d'eau similaires, ne disposant pas d'ouvrages d'art fluviaux tels qu'énoncés précédemment. Dans ce cas, des travaux de préparations sont nécessaires mais tout à fait envisageable.

La figure 8 représente une vue en perspective de l'unité 10 de production d'énergie électrique installé sur un ouvrage d'art fluvial 900b, selon un autre mode de réalisation de l'invention. Dans la figure 8, l'unité 10 est en configuration de production, et l'installation en comporte trois.

Dans ce mode de réalisation particulier, l'ouvrage d'art fluvial 900b est un pont canal. En plus des unités 10 de production d'énergie électrique, quatre portes clapet 30 sont installées au niveau de l'ouvrage d'art fluvial 900b, sans que cela ne soit une limite à l'invention.

Pour maintenir les unités 10 et les portes clapets 30, les piliers du bâti 90b de l'ouvrage d'art fluvial 900b sont entourés de cerclages 95b sur lesquels sont prévus des rainures de batardeau 93b.

L'homme du métier saura adapter la forme ainsi que les dimensions des cerclages 95b.

Comme précédemment, les systèmes 100 de production d'énergie électrique s'installent au niveau de l'ouvrage d'art fluvial 900b en se reprenant directement au niveau de son bâti 90b, et sans construire de nouvelle fondation.

Dans ce mode de réalisation, et afin de laisser le cours d'eau 800 s'écouler lors de crue notamment, les unités 10 et les portes clapets 30 peuvent effectuer, tout ou en partie, une rotation de l'ordre de 90° au moyen d'une liaison pivot (non représentée ici, mais similaire à celle représentée à la figure 3A).

En position fermés, les unités 10 et les portes clapets 300 forment alors un barrage hydroélectrique au niveau de l'ouvrage d'art fluviale 900b.

De plus, et en amont, des unités 10 et des portes clapets 30, cette nouvelle retenue d'eau peut créer un plan d'eau pour des activités nautiques et/ou de baignades par exemple.

La figure 9 représente une vue en perspective du système 200 de production d'énergie électrique installé sur l'ouvrage d'art fluvial 900b, selon un autre mode de réalisation de l'invention. Dans la figure 9, le système 200 est en configuration de production, et l'installation en comporte trois.

Afin de créer une retenue d'eau en amont de l'ouvrage d'art fluvial 900b, des barges clapets 400 sont également installées. Dans le mode de réalisation représenté à la figure 9, quatre barges clapets sont présentes, sans que cela ne soit une limite à la présente invention.

Les systèmes 200 et les barges sont maintenus au niveau de l'ouvrage d'art fluvial 900b grâce aux moyens de fixation 21 et 41 qui sont insérés dans les rainures de batardeau 93b. Les systèmes 200 et les barges sont alors reliées aux moyens de fixation 21 et 41 par les câbles 212a et 212b, lesdits câbles étant enroulés et déroulés par le moteur 215 (non représentés ici pour mais visibles à la figure 7). Les barges clapets 400 comprennent également des câbles ainsi qu'un moteur similaire à ceux des systèmes 200. L'homme du métier comprendra que la barge clapet 400 est en tout point similaire au système 200, excepté que ladite barge n'est pas destinée à produire de l'énergie électrique et ne comporte donc pas de prise d'eau 201, de conduit d'écoulement 202, de turbine hydroélectrique 203, ni de sortie d'eau 209. Avantageusement, et notamment lors de crues, les systèmes 200 et les barges clapets 400 se rangent de part et d'autre de l'ouvrage d'art fluvial 900b grâce aux moteurs 215 qui vont dérouler automatiquement ou manuellement les câbles 212a-b desdits systèmes, ainsi que grâce aux moteurs et câbles desdites barges.

## Revendications

1. Système (100, 200) de production d'énergie électrique pour ouvrage d'art fluvial et halieutique (900a, 900b) comportant principalement une unité (10, 20) de production d'énergie électrique et un moyen de fixation (11, 21) dudit système audit ouvrage, ladite unité comportant une prise d'eau (101, 201), un conduit d'écoulement (102, 202), au moins une turbine hydroélectrique (103, 203), une sortie d'eau (109, 209), ledit système étant **caractérisé en ce que** ledit moyen de fixation comporte deux inserts (111, 121) destinés à installer le système (100, 200) dans ledit ouvrage sans nouvelles constructions ni fondations; et que ledit système, lorsqu'il est dans une configuration dite hors exploitation, autorise une navigation sans entrave au niveau dudit ouvrage.

2. Système (100, 200) selon la revendication 1, dans lequel la prise d'eau (101, 201) comporte un système de filtration (1011, 2011).

3. Système (100, 200) selon la revendication 2, dans lequel le système de filtration (1011, 2011) est rotatif ou translatif.

4. Système (100, 200) selon la revendication 2 ou la revendication 3, dans lequel la prise d'eau (101, 201) comprend en outre un clapet.

5. Système (100) selon l'une quelconque des revendications précédentes, dans lequel l'unité (10) de production d'énergie électrique est une porte écluse.

6. Système (100) selon la revendication 5, dans lequel un fond (113) du moyen de fixation (11) comprend une encoche (1133) dans laquelle se trouve un obturateur mobile (1131) reposant sur système de ressort (1132).

7. Système (100) selon la revendication 5 ou la revendication 6, dans lequel une liaison pivot verticale (105) de l'unité (10) comporte au moins une roue (1052) reposant sur un coin (1051) présentant une pente (P).

8. Système (100) selon la revendication 5, dans lequel l'unité (10) de production comprend en outre au moins une vanne pelle (107).

9. Système (200) selon l'une quelconque des revendications 1 à 4, dans lequel l'unité (20) de production d'énergie électrique est une barge flottante.

10. Ouvrage d'art fluvial (900a,900b) **caractérisé en ce qu'**il comprend un système (100,200) de production d'énergie électrique selon l'une quelconque des revendications précédentes.
